# FASCICULE DE BREVET EUROPEEN

(11) **EP 4 406 660 B1**
(45) Date de publication et mention de la délivrance du brevet: **17.12.2025**
(21) Numéro de dépôt: 24153640.8
(22) Date de dépôt: 24.01.2024
(51) Int. Cl.: B05B 11/00, B05B 11/10, B65B 3/12, B65B 3/18, B65B 39/00

(54) **SYSTEME ET PROCÉDÉ DE RE-REMPLISSAGE EN LIQUIDE D'UN FLACON**
SYSTEM UND VERFAHREN ZUM WIEDERAUFFÜLLEN VON FLÜSSIGKEIT IN EIN FLÄSCHCHEN
VIAL LIQUID REFILLING SYSTEM AND METHOD

(30) Priorité: 25.01.2023 FR 2300695
(43) Date de publication de la demande: 31.07.2024
(73) Titulaire: Techniplast, 27400 Louviers (FR)
(72) Inventeur: LAMBOUX, Jean-Philippe, 27400 LOUVIERS (FR)
(74) Mandataire: Cabinet Beau de Loménie

(56) Documents cités:
- FR-A1- 3 034 031
- FR-A1- 3 037 577
- FR-A1- 3 099 921

## Description

### Domaine Technique

La présente invention se rapporte au domaine de la recharge en liquide, ou du re-remplissage, d'un flacon à recharger à partir d'un flacon source appelé recharge. La présente invention concerne plus particulièrement un système de recharge en liquide d'au moins un flacon à recharger à partir d'une recharge par l'intermédiaire d'une interface de remplissage et, également, un procédé de recharge en liquide d'au moins un flacon à recharger à partir d'une recharge par l'intermédiaire d'une interface de remplissage.

### Technique antérieure

On connaît du brevet FR 3 037 577 un système de re-remplissage en liquide d'un flacon qui comprend :
- un premier flacon contenant du liquide et comprenant un fond à une extrémité et une ouverture pour la sortie du liquide du flacon à une extrémité opposée, l'ouverture étant située au-dessus du fond,
- un deuxième flacon à re-remplir avec le liquide du premier flacon, le deuxième flacon comprenant un fond à une extrémité et une pompe montée sur le flacon à une extrémité opposée, la pompe étant équipée d'un orifice de mise à l'air libre qui est apte à être ouvert ou fermé selon la position de la pompe, le deuxième flacon étant en position retournée avec la pompe située en-dessous du fond dudit flacon,
- une interface de remplissage disposée entre les deux flacons et comprenant, d'une part, un passage de liquide pour le transfert du liquide sous pression, du premier flacon au deuxième flacon retourné à travers l'orifice de mise à l'air libre ouvert de la pompe dudit deuxième flacon et, d'autre part, un passage d'air pour l'évacuation de l'air contenu dans le deuxième flacon retourné vers l'extérieur dudit flacon.

Un tel système est utilisé pour re-remplir des flacons sans avoir à retirer la pompe équipant ces flacons et sans remettre en question la conception même des flacons existant sur le marché. En effet, une telle pompe est assez souvent montée sur le flacon de manière à rendre son démontage impossible, ou très difficile, sans détériorer la pompe et/ou le flacon.

Plusieurs exemples d'interfaces de remplissage particulièrement satisfaisantes sont décrits dans ce document. Il existe toutefois un besoin de concevoir une nouvelle interface de remplissage qui soit encore plus simple à utiliser du point de vue de l'utilisateur afin de recharger de manière simple et efficace un flacon à recharger avec un liquide à partir d'une recharge en liquide, par l'intermédiaire de cette interface.

### Exposé de l'invention

L'invention a ainsi pour objet un système de re-remplissage en liquide d'un flacon, comprenant :
- au moins un premier flacon S contenant du liquide et comprenant un fond à une extrémité et une ouverture pour la sortie du liquide du flacon à une extrémité opposée, l'ouverture étant située au-dessus du fond,
- au moins un deuxième flacon R à re-remplir avec le liquide du premier flacon S, le deuxième flacon comprenant un fond à une extrémité et une pompe montée sur le flacon à une extrémité opposée, la pompe étant équipée d'au moins un orifice de mise à l'air libre qui est apte à être ouvert ou fermé selon la position de la pompe, le deuxième flacon R étant en position retournée avec la pompe située en-dessous du fond dudit flacon,
- une interface de remplissage disposée entre les deux flacons et comprenant, d'une part, au moins un passage de liquide pour le transfert du liquide sous pression, du premier flacon S au deuxième flacon retourné R à travers ledit au moins un orifice de mise à l'air libre ouvert de la pompe dudit deuxième flacon et, d'autre part, au moins un passage d'air pour l'évacuation de l'air contenu dans le deuxième flacon retourné R vers l'extérieur dudit flacon,
caractérisé en ce que l'interface de remplissage comporte une valve élastiquement déformable comprenant deux parties qui sont déformables élastiquement sous l'action d'un effort vertical descendant, dit de déformation, exercé sur le deuxième flacon retourné R et ayant une intensité prédéterminée, chaque partie de la valve comprenant une portion dudit au moins un passage de liquide, les deux parties de la valve comprenant :
- une première partie disposée en vis-à-vis de la pompe du deuxième flacon retourné R et qui est configurée pour servir d'appui à la pompe sans se déformer sous l'action d'un effort vertical descendant, dit d'enfoncement, qui est exercé sur le deuxième flacon retourné R de manière à enfoncer la pompe à l'intérieur de ce deuxième flacon afin d'ouvrir ledit au moins un orifice de mise à l'air libre,
- une deuxième partie disposée, d'une part, en-dessous de la première partie et contre celle-ci et, d'autre part, en vis-à-vis de ou à l'intérieur de l'ouverture du premier flacon S, la deuxième partie étant configurée pour occuper deux états, à savoir un premier état non déformé élastiquement dans lequel la portion dudit au moins un passage de liquide qui s'étend à l'intérieur de la deuxième partie non déformée de la valve est obstruée et, un deuxième état déformé élastiquement dans lequel la deuxième partie est déformée élastiquement et la portion dudit au moins un passage de liquide n'est plus obstruée, le deuxième état déformé élastiquement étant obtenu sous l'action d'un effort vertical descendant qui est exercé sur le deuxième flacon retourné R et qui a une intensité au moins égale à l'intensité prédéterminée de l'effort de déformation.

Le système précité permet de transférer de manière simple et efficace du liquide sous pression du premier flacon au flacon à re-remplir avec le liquide contenu dans le premier flacon en utilisant une valve élastiquement déformable en deux parties comme interface de remplissage et en utilisant un effort approprié pour provoquer d'abord l'enfoncement de la pompe, puis la déformation de la valve pour le transfert de liquide et donc le re-remplissage. La gestuelle de la mise en œuvre d'un tel système est particulièrement simple pour l'utilisateur puisqu'il lui suffit de retourner le flacon à re-remplir, de le positionner contre la valve élastiquement déformable et d'appuyer sur le flacon retourné. L'utilisateur n'a pas besoin de fixer préalablement le flacon à re-remplir à une pièce quelconque, notamment à la valve élastiquement déformable. Par ailleurs, la valve élastiquement déformable en deux parties n'utilise pas de pièce en mouvement telle que des ressorts métalliques (ex : en inox) qui s'avèrent difficiles à recycler.

Selon d'autres caractéristiques possibles :
- la pompe montée sur le deuxième flacon retourné R comprend une partie fixe à une extrémité de laquelle s'étend, en éloignement de la partie fixe, une tigelle coulissante qui est apte à adopter, d'une part, une position enfoncée à l'intérieur de la partie fixe et ledit au moins un orifice de mise à l'air libre de la pompe est ouvert dans cette position enfoncée et, d'autre part, une position d'extension par rapport à la partie fixe et ledit au moins un orifice de mise à l'air libre de la pompe est fermé dans cette position d'extension, la première partie de la valve étant disposée en vis-à-vis de la partie fixe et de la tigelle coulissante de la pompe et comprenant, d'une part, un premier réceptacle configuré pour servir d'appui à la partie fixe de la pompe et, d'autre part, un deuxième réceptacle configuré pour servir d'appui à la tigelle de la pompe ;
- le premier réceptacle et le deuxième réceptacle ont respectivement une forme évasée en direction de la partie fixe et de la tigelle de la pompe de manière à ce que, d'une part, le premier réceptacle soit configuré pour servir d'appui à des parties fixes de pompes de dimensions différentes (appartenant à une gamme prédéterminées de dimensions ou diamètres externes de parties fixes de pompes) et, d'autre part, le deuxième réceptacle soit configuré pour servir d'appui à des tigelles de pompes de dimensions différentes (appartenant à une gamme prédéterminées de dimensions ou diamètres externes de tigelles de pompes);
- le premier réceptacle et le deuxième réceptacle ont respectivement une forme évasée en direction de la partie fixe et de la tigelle de la pompe qui est configurée pour servir d'appui respectivement à une partie fixe de pompe et à la tigelle de la pompe qui présentent une inclinaison par rapport à la verticale ;
- l'inclinaison avec la verticale est généralement comprise entre inférieure à 15°, voire à 10° ;
- la forme évasée de chaque réceptacle est tronconique ;
- la forme tronconique du premier réceptacle est définie par un angle de cône compris entre 80 et 100° et/ou la forme tronconique du deuxième réceptacle est définie par un angle de cône compris entre 5 et 25° ;
- la portion dudit au moins un passage de liquide qui s'étend à l'intérieur de la deuxième partie de la valve est réalisée en deux parties qui sont disjointes lorsque la deuxième partie de la valve n'est pas déformée et qui communiquent entre elles lorsque la deuxième partie de la valve est déformée ;
- l'interface de remplissage comporte une pièce intermédiaire qui est montée sur le premier flacon S et sur laquelle la valve prend appui ;
- la deuxième partie de la valve est agencée contre la pièce intermédiaire d'appui de telle manière que, lorsque la deuxième partie de la valve n'est pas déformée, les deux parties disjointes de la portion dudit au moins un passage de liquide débouchent sur la pièce intermédiaire d'appui et, lorsque la deuxième partie de la valve est déformée, les deux parties de la portion dudit au moins un passage de liquide s'écartent de la pièce intermédiaire d'appui.

L'invention a également pour objet un procédé de re-remplissage en liquide d'un flacon, caractérisé en ce que le procédé est mis en œuvre à partir d'un système qui comprend :
- au moins un premier flacon S contenant du liquide et comprenant un fond à une extrémité et une ouverture pour la sortie du liquide du flacon à une extrémité opposée, l'ouverture étant située au-dessus du fond,
- au moins un deuxième flacon R à re-remplir avec le liquide du premier flacon S, le deuxième flacon comprenant un fond à une extrémité et une pompe montée sur le flacon à une extrémité opposée, la pompe étant équipée d'au moins un orifice de mise à l'air libre qui est apte à être ouvert ou fermé selon la position de la pompe, le deuxième flacon R étant en position retournée avec la pompe située en-dessous du fond dudit flacon,
- une interface de remplissage disposée entre les deux flacons et comprenant une valve comprenant une première et une deuxième parties élastiquement déformables qui comportent chacune une portion d'au moins un passage de liquide pour le transfert du liquide sous pression, du premier flacon S au deuxième flacon retourné R et, au moins un passage d'air pour l'évacuation de l'air contenu dans le deuxième flacon retourné R vers l'extérieur dudit flacon, la pompe du deuxième flacon retourné R étant en appui sur la première partie de la valve disposée en vis-à-vis de et la deuxième partie de la valve étant disposée, d'une part, en-dessous de la première partie et contre celle-ci et, d'autre part, en vis-à-vis de ou à l'intérieur de l'ouverture du premier flacon S,
le procédé comprenant :
- l'application sur le deuxième flacon retourné R d'un effort vertical descendant, dit d'enfoncement, ayant une intensité inférieure à une intensité prédéterminée qui correspond à un effort de déformation, de manière à ce que la pompe du deuxième flacon retourné en appui contre la première partie de valve s'enfonce à l'intérieur de ce deuxième flacon retourné sans déformation de la valve, afin d'ouvrir ledit au moins un orifice de mise à l'air libre du deuxième flacon retourné, lorsque la valve n'est pas déformée ledit au moins un passage de liquide étant obstrué et empêchant le transfert du liquide sous pression du premier flacon S au deuxième flacon retourné R,
- l'application sur le deuxième flacon retourné R d'un effort vertical descendant ayant une intensité au moins égale à l'intensité prédéterminée de l'effort de déformation afin de déformer élastiquement les première et deuxième parties de valve, et de libérer ledit au moins un passage de liquide de toute obstruction pour permettre le transfert du liquide sous pression du premier flacon S au deuxième flacon retourné R.

Le procédé comporte les mêmes avantages que ceux mentionnés ci-dessus en relation avec le système et ils ne seront donc pas répétés.

Par ailleurs, en pratique les deux efforts appliqués sur le flacon retourné (à re-remplir) peuvent être appliqués dans la continuité l'un de l'autre, de manière simple, en augmentant l'intensité de l'effort appliqué (augmentation de la pression d'appui). Toutefois, selon les circonstances, les deux efforts peuvent être exercés de manière distincte, en obtenant d'abord un état d'enfoncement (avec arrêt ou non de l'action de la part de l'utilisateur), puis en augmentant l'effort pour obtenir un état déformé de la valve et permettre ainsi le re-remplissage.

Selon d'autres caractéristiques possibles :
- pour transférer du liquide du premier flacon S au deuxième flacon retourné R : soit le liquide présent dans le premier flacon est déjà sous pression lorsque l'effort d'intensité au moins égale à l'intensité prédéterminée de l'effort de déformation est appliqué ;
soit une pression est appliquée au liquide présent dans le premier flacon lors de la mise en œuvre du procédé (la mise sous pression du liquide peut notamment être réalisée lorsque l'on applique les efforts ou même après) ; la première partie de la valve comprenant, d'une part, un premier réceptacle de forme évasée configurée pour servir d'appui à une partie fixe de la pompe du deuxième flacon retourné et, d'autre part, un deuxième réceptacle de forme évasée configurée pour servir d'appui à la tigelle de ladite pompe, le deuxième flacon retourné étant incliné par rapport à la verticale de telle manière que la partie fixe de la pompe et la tigelle de ladite pompe inclinées par rapport à la verticale soient en appui respectivement contre le premier réceptacle et le deuxième réceptacle (l'inclinaison avec la verticale est généralement comprise entre inférieure à 15°, voire à 10°).

### Brève description des dessins

D'autres caractéristiques et avantages apparaitront au cours de la description qui va suivre, donnée uniquement à titre d'exemple non limitatif et faite en référence aux dessins annexés, sur lesquels :
[Fig. 1] La figure 1 est une vue schématique en coupe longitudinale d'une partie d'un système de re-remplissage en liquide à partir d'un flacon source S selon un mode de réalisation de l'invention;
[Fig. 2] La figure 2 est une vue schématique en coupe longitudinale d'un système complet de re-remplissage en liquide d'un flacon R à partir d'un flacon source S incluant la partie du système de la figure 1 selon un mode de réalisation de l'invention;
[Fig. 3A] La figure 3A est une vue schématique simplifiée en coupe longitudinale d'un mécanisme interne d'un flacon à re-remplir équipé d'une pompe en position de repos ;
[Fig. 3B] La figure 3B est une vue schématique montrant le mécanisme interne du flacon à re-remplir de la figure 3A lorsque la pompe en position enfoncée ;
[Fig. 4] La figure 4 est une vue schématique en coupe longitudinale du système complet de la figure 2 en cours de re-remplissage en liquide du flacon R;
[Fig. 5] La figure 5 est une vue schématique en coupe longitudinale d'un système complet de re-remplissage selon un autre mode de réalisation;
[Fig. 6A] La figure 6A est une vue schématique du système de la figure 5 avec une pompe de dimensions différentes ;
[Fig. 6B] La figure 6B est une vue schématique du système de la figure 6A montrant un défaut d'alignement de la pompe avec la verticale ;
[Fig. 7A] La figure 7A est une vue schématique en coupe longitudinale d'un système partiel de re-remplissage selon une première variante de réalisation ;
[Fig. 7B] La figure 7B est une vue schématique en coupe longitudinale du système complet de re-remplissage incluant le système partiel de la figure 7A en cours de re-remplissage en liquide du flacon R ;
[Fig. 8A] La figure 8A est une vue schématique en coupe longitudinale d'un système partiel de re-remplissage selon une deuxième variante de réalisation ;
[Fig. 8B] La figure 8B est une vue schématique en coupe longitudinale du système complet de re-remplissage incluant le système partiel de la figure 8A en cours de re-remplissage en liquide du flacon R ;
[Fig. 9A] La figure 9A est une vue schématique en coupe longitudinale d'un système partiel de re-remplissage selon une troisième variante de réalisation ;
[Fig. 9B] La figure 9B est une vue schématique en coupe longitudinale du système complet de re-remplissage incluant le système partie de la figure 9A en cours de re-remplissage en liquide du flacon R ;
[Fig. 10A] La figure 10A est une vue schématique en coupe longitudinale d'un système partiel de re-remplissage selon une quatrième variante de réalisation ;
[Fig. 10B] La figure 10B est une vue schématique en coupe longitudinale du système complet de re-remplissage incluant le système partiel de la figure 10A en cours de re-remplissage en liquide du flacon R.

### Description des modes de réalisation

L'invention qui est décrite ci-après en référence aux dessins annexés concerne un système de re-remplissage en liquide d'un flacon ou récipient et un procédé associé. Généralement, le flacon à re-remplir ou à recharger a déjà été utilisé pour distribuer du liquide tel qu'une fragrance ou un autre liquide qui a été consommé et le flacon doit donc être rempli à nouveau dans la mesure où il est vide ou presque vide.

La figure 1 représente une partie d'un mode de réalisation du système de re-remplissage dans laquelle le flacon à re-remplir n'est pas représenté. Seuls un flacon ou récipient source S (recharge) qui contient du liquide ainsi qu'une interface de remplissage spécifique sont illustrés. En particulier, le flacon source S comprend, à une de ses deux extrémités opposées (extrémité inférieure), un fond F et, à son extrémité opposée supérieure, un col C bordant une ouverture O par laquelle le liquide peut entrer ou sortir du flacon. Le flacon source S comporte également un tube plongeur ou tube d'aspiration T qui s'étend, ici sensiblement verticalement, à l'intérieur du flacon jusqu'à une distance proche du fond de celui-ci de manière à pouvoir aspirer, par son extrémité inférieure T1, le plus possible de liquide L contenu dans le flacon. L'extrémité supérieure T2 est, quant à elle, reliée à l'interface de remplissage qui sera décrite ci-après et qui fait office de valve étanche dans l'état du système de la figure 1. Dans cet exemple de réalisation, l'enveloppe externe du flacon S est rigide et contient du liquide L sous pression. Le liquide peut être conditionné sous une pression par exemple de l'ordre de 6 à 8 bars. Le volume de liquide contenu dans le flacon source peut être par exemple de 300mL. On notera toutefois que d'autres modes de réalisation alternatifs sont envisageables pour le flacon source tels que ceux décrits en relation aux figures 7A à 10B.

Comme représenté sur la figure 1, une interface de remplissage 10 est montée sur le flacon source S de manière à assurer une étanchéité du flacon au niveau de son ouverture O. Plus particulièrement, l'interface de remplissage 10 comprend une valve en deux parties qui sont élastiquement déformables lorsqu'elles sont soumises à un effort de compression (suivant l'axe vertical Z) d'intensité appropriée. Cet effort est appelé effort de déformation. Pour un effort appliqué avec une intensité inférieure à l'intensité correspondant à l'effort de déformation, les deux parties de la valve ne se déforment pas et conservent la position non déformée et étanche représentée à la figure 1. On entend par déformation élastique d'une pièce une déformation mécanique de cette pièce dans certaines proportions ou dimensions (c'est-à-dire avec une amplitude de déformation limitée qui dépend du matériau de la pièce et de l'intensité de l'effort exercé sur celle-ci) lorsqu'elle est soumise à un effort déterminé. Lorsque l'effort de déformation cesse d'être appliqué, la pièce reprend sa forme initiale et l'opération peut être répétée un grand nombre de fois au cours du temps sans que la pièce ne soit endommagée. Dans l'exemple décrit, la valve est entièrement réalisée en matière plastique sans utiliser aucun ressort métallique.

La valve comprend ainsi une première partie 12 et une deuxième partie 14 (toutes deux élastiquement déformables) qui sont disposées l'une au-dessus de l'autre et en contact mécanique l'une avec l'autre. Dans l'exemple représenté les deux parties 12, 14 de valve sont engagées mécaniquement l'une avec l'autre, par exemple emboîtées ou encliquetées l'une avec l'autre. La deuxième partie (inférieure) 14 de valve est disposée en vis-à-vis de l'ouverture O du flacon S et, plus particulièrement, est en appui sur le bord libre supérieur B du col C qui entoure l'ouverture. Dans une variante non représentée, la deuxième partie de valve peut pénétrer à l'intérieur du col du flacon et donc de l'ouverture de celui-ci.

La deuxième partie 14 de valve comprend une première portion d'un passage ou conduit de liquide et la première partie 12, qui sera décrite plus loin, comprend une deuxième portion du passage ou conduit de liquide. Le passage de liquide complet (formé des première et deuxième portions de passage de liquide) qui s'étend à travers les deux parties 12, 14 de la valve permet, lorsqu'il est ouvert (libre de toute obstruction), d'établir une communication fluidique entre l'intérieur du flacon source S et l'extérieur de la valve et d'extraire du liquide sous pression du flacon source pour le transférer hors de la valve et, comme on le verra plus loin, pour le transférer jusque dans un flacon à re-remplir qui sera connecté fluidiquement à la valve.

La première portion de passage de liquide qui s'étend dans la deuxième partie 14 de valve comporte deux parties disjointes P1 et P2 qui, dans l'état non déformé de la valve de la figure 1, ne permettent pas d'établir une communication fluidique entre ces deux parties.

La partie du système représentée à la figure 1 comporte également une pièce intermédiaire 16 qui est montée sur le flacon source S et sur laquelle la valve prend appui. La pièce intermédiaire 16 est, par exemple, une bague qui est montée à la fois sur le col C du flacon source et sur la deuxième partie 14 de valve de manière à maintenir fermement cette deuxième partie contre le bord B du flacon pour assurer l'étanchéité de l'ensemble valve-flacon. On notera que la bague 16 est, ici, plus particulièrement encliquetée sur le rebord inférieur R du col (opposé au bord supérieur B) mais elle pourrait toutefois être fixée au flacon de manière différente dans d'autres exemples de réalisation non représentés (par exemple par vissage sur un filetage externe du col C). Dans la position non déformée de la figure 1, les deux parties disjointes P1 et P2 débouchent toutes les deux par une de leurs extrémités opposées sur une face interne 16a de la pièce intermédiaire 16. Cette face interne 16a obstrue/bouche ainsi l'extrémité libre en regard de chacune des deux parties P1 et P2 et donc du passage de liquide de la valve. Ce montage est ainsi étanche vis-à-vis du liquide contenu dans le flacon source. La bague 16 présente en outre une ouverture centrale 16b dans laquelle s'étendent axialement (ici verticalement) les deux parties de valve l'une au-dessus de l'autre. L'ouverture centrale 16b est alignée avec l'ouverture O du flacon.

La première partie 12 de valve est disposée au-dessus de la deuxième partie 14 de valve et est engagée avec/fixée à cette dernière par exemple par emboîtement ou encliquetage mécanique des deux parties l'une dans l'autre. La première partie 12 est également disposée au-dessus de la pièce intermédiaire 16 de manière à venir la coiffer et à s'appuyer sur elle. La première partie 12 comprend une deuxième portion P3 du passage de liquide, s'étendant ici verticalement, qui communique fluidiquement, à une extrémité, avec la deuxième partie P2 de la première portion de passage de liquide et débouche sur l'extérieur de la valve, à son extrémité opposée.

La première partie 12 de valve comprend également un passage ou conduit P4 pour l'air qui s'étend à travers cette première partie, d'une première extrémité libre P4.1 à une deuxième extrémité libre opposée P4.2, chaque extrémité libre débouchant sur l'extérieur de la valve.

La première partie 12 de valve comprend un premier réceptacle 18 ayant une forme générale évasée ou en forme d'entonnoir qui est ouverte sur l'extérieur de la valve (orientée vers le haut sur la figure 1) et qui présente une portion resserrée au niveau d'un fond 18a du réceptacle 18. Dans l'exemple illustré, la forme générale évasée est sensiblement tronconique et présente une symétrie de révolution autour de l'axe central A, ici vertical.

La première partie 12 comprend en outre un deuxième réceptacle 20 disposé à l'intérieur du premier réceptacle 18 et, plus particulièrement, au niveau du fond 18a de ce dernier. Ce deuxième réceptacle 20 prend la forme d'une cavité aménagée à l'intérieur de la première partie 12 de valve et qui s'étend vers le bas sur la figure 1, en éloignement du fond 18a. L'extrémité P4.1 du passage P4 débouche dans le fond 20a du deuxième réceptacle 20 et l'extrémité opposée P4.2 débouche sur une des parois latérales externes de la première partie 12 de valve. La deuxième portion P3 du passage de liquide s'étend du fond 18a du premier réceptacle 18 en direction de la deuxième partie 14 de valve et de la deuxième partie P2 de la première portion de passage de liquide.

Plus particulièrement, dans l'exemple représenté sur la figure 1, la deuxième partie 14 de valve peut comprendre un corps ayant une forme générale de disque avec, d'une part, une première portion périphérique 14a qui est enserrée entre le bord libre B du col du flacon et une face inférieure interne 16a1 de la pièce intermédiaire 16 et, d'autre part, une deuxième portion centrale 14b plus épaisse axialement que la portion périphérique 14a et qui s'étend axialement dans l'ouverture 16b de la pièce intermédiaire 16 jusqu'à venir au contact de la face inférieure de la première partie 12 de valve. La portion périphérique 14a intègre la partie P1 de portion de passage de liquide qui s'étend axialement (verticalement) jusqu'au contact avec la face inférieure 16a1 de la pièce intermédiaire 16. La portion périphérique 14a est également raccordée par sa face inférieure à l'extrémité T2 du tube plongeur (cette extrémité T2 est par exemple emmanchée dans un évidement pratiqué dans la face inférieure de la portion périphérique 14a). La portion centrale 14b intègre la partie P2 de la première portion de passage de liquide qui s'étend sensiblement en formant un coude, en incluant une portion horizontale qui s'étend jusqu'à la face interne 16a de la pièce intermédiaire, plus particulièrement jusqu'à une portion de la face interne 16a qui forme ici une portée 16a2, par exemple de forme tronconique (évasée vers le bas). La partie P2 comporte également une portion verticale qui s'étend de la portion horizontale jusqu'à la face inférieure de la première partie 12 de valve, dans l'alignement de la portion P3 de cette dernière. La deuxième partie 14 de valve comporte également une ou plusieurs portions d'engagement 14c qui s'étendent axialement vers le haut à partir de la face supérieure de la portion centrale 14b, de manière à s'engager à l'intérieur de la première portion 12 de valve, dans une ou plusieurs cavités correspondantes de formes complémentaires. Dans l'exemple illustré, la portion d'engagement 14c prend par exemple la forme d'une paroi annulaire qui peut comporter un ou plusieurs organes saillants (ex : bossages) radialement sur sa face extérieure de manière à former une ou des retenues axiales lorsque cette paroi 14c est engagée à l'intérieur de la première partie 12 de valve.

La première partie 12 de valve peut comprendre plus précisément un corps ayant une partie centrale 12a engagée à l'intérieur de l'ouverture 16b de la pièce intermédiaire 16. Un évidement de forme annulaire 12b est aménagé dans la partie centrale 12a pour recevoir la paroi de forme annulaire 14c décrite ci-dessus. Selon la forme et le nombre des portions d'engagement 14c de la deuxième partie 14 de valve, la partie centrale 12a est conformée de manière correspondante et complémentaire. Ces moyens d'engagement constituent un exemple possible de moyens d'emboîtement ou d'encliquetage des deux parties de valve l'une avec l'autre. De manière générale et indépendamment de la forme et du nombre des portions d'engagement 14c, le montage des deux parties de valve 12 et 14 avec la pièce intermédiaire 16 montée sur le col du flacon S permet d'assurer une étanchéité, ici cylindrique, entre la face interne du col 16d de la pièce 16 qui borde l'ouverture centrale 16b et la face externe de la partie centrale 12a de la première valve 12 qui est engagée dans l'ouverture centrale 16b. Dans l'exemple décrit, le contact cylindrique a lieu entre la face interne du col 16d et une portion périphérique externe 12d qui est engagée radialement avec la paroi annulaire 12c, la portion périphérique externe 12d ménageant ici, avec la portion la plus centrale de la partie centrale 12a, un logement périphérique pour accueillir la paroi annulaire 12c. D'autres formes et possibilités d'engagement entre les deux parties de valve 12 et 14 sont bien entendu envisageables et ces dernières peuvent d'ailleurs présenter des conformations différentes. La partie centrale 12a intègre également la portion de passage de liquide P3 qui, ici, est décalée radialement par rapport à l'axe central de la pièce en étant positionnée à l'intérieur de la cavité 12b. Le corps de la première partie 12 de valve comporte également une partie périphérique 12c qui s'étend radialement en éloignement de la partie centrale 12a et qui présente une gorge annulaire 12c1 ouverte vers le bas et dans laquelle le bord libre périphérique supérieur 16c bordant l'ouverture 16b de la pièce intermédiaire 16 est engagé axialement. La partie périphérique 12c ainsi conformée comporte une jupe extérieure d'extension axiale 12c2, sensiblement annulaire, qui délimite extérieurement la cavité 12c1. Cette partie périphérique 12c ainsi conformée coiffe le bord libre supérieur 16c de la pièce intermédiaire 16 et, dans la position de la figure 1, la première partie 12 de valve vient ainsi en appui sur ce bord libre supérieur. Sur cette figure, le bord libre supérieur 16c présente, suivant cette section axiale, une forme générale sensiblement triangulaire et le fond de la cavité 12c1 est en appui sur la pointe du triangle. On notera toutefois que d'autres formes de bord libre supérieur de la pièce intermédiaire 16 peuvent alternativement être utilisées pour contribuer à l'étanchéité entre la pièce intermédiaire 16 et la partie périphérique 12c du corps de la première partie 12 de valve. La portion de passage de liquide P4 s'étend, quant à elle, sous une forme coudée d'abord verticalement dans la partie centrale 12a à partir de l'extrémité P4.1 et ensuite horizontalement dans cette partie, puis dans la partie périphérique 12c pour sortir latéralement de la deuxième partie 12 de valve par l'extrémité P4.2.

Les formes des première et deuxième parties de valve qui viennent d'être décrites peuvent bien entendu varier dans la mesure où elle conservent les mêmes caractéristiques fonctionnelles, à savoir notamment qu'elles sont élastiquement déformables et, dans un état non déformé élastiquement, assurent l'étanchéité au niveau de l'ouverture O du flacon source, qu'elles intègrent des portions de passage de liquide avec deux portions disjointes dans un état non déformé élastiquement de la deuxième partie de valve, et que ces portions disjointes communiquent fluidiquement entre elles dans un état déformé élastiquement. Par ailleurs, la première partie 12 de valve est configurée pour servir d'appui sans se déformer sous l'action d'un effort vertical descendant dont l'intensité est inférieure à l'intensité de l'effort de déformation qui permet de provoquer la déformation élastique de la valve.

Un système complet de re-remplissage en liquide selon un mode de réalisation est représenté à la figure 2. Ce système comprend la recharge de liquide formée par le premier contenant ou flacon source S décrit ci-dessus et un deuxième contenant ou flacon R (flacon unique) à re-remplir/recharger en liquide à partir de la recharge 12.

Le deuxième flacon R comprend un fond disposé à une extrémité du flacon et une pompe montée sur le flacon, de manière non nécessairement démontable, à une extrémité opposée. La pompe est équipée d'au moins un orifice de mise à l'air libre qui est apte à être ouvert ou fermé selon la position de la pompe par rapport au flacon (enfoncée ou non enfoncée, c'est-à-dire au repos). Le deuxième flacon R est généralement un flacon de type conventionnel, c'est-à-dire que lorsqu'il est utilisé classiquement, un poussoir ou diffuseur, non représenté ici, est généralement monté sur la pompe afin de pouvoir actionner celle-ci à partir d'une position de repos (non enfoncée), et ainsi de distribuer du liquide de manière conventionnelle à partir du flacon. Pour la mise en œuvre de l'invention, le poussoir ou diffuseur est retiré afin de laisser accessible, depuis l'extérieur du flacon, une partie saillante du mécanisme de la pompe, à savoir la tigelle d'actionnement de la pompe. Comme représenté sur la figure 2, une capsule C1 est par exemple sertie sur le col du flacon R afin notamment d'empêcher le démontage de la pompe P et d'étanchéifier le flacon. Le flacon R est généralement réalisé dans une matière rigide, par exemple en verre ou en aluminium.

Comme représenté sur la figure 2, le flacon R est en position retournée par rapport à une position normale et conventionnelle d'utilisation, c'est-à-dire que la pompe P du flacon R est disposée en-dessous du fond (non représenté) de ce dernier. Le flacon R retourné est amené, pompe vers le bas, au-dessus de l'interface de remplissage 10 et en contact avec cette dernière.

Les figures 3A et 3B illustrent un exemple de réalisation possible d'un flacon R à recharger de type conventionnel. Sur la figure 3A le flacon R est au repos (non utilisé) avec sa pompe en position haute et sur la figure 3B, le flacon est en cours d'utilisation avec sa pompe enfoncée en position basse. De manière générale le flacon R comprend un contenant 1, par exemple rigide, avec du liquide, une pompe 2 montée à travers l'ouverture 3 du flacon et qui comprend une partie haute, mobile par coulissement vertical dans une partie fixe 4. La partie fixe 4 est fixée au flacon, à son extrémité supérieure 4a, par l'intermédiaire de la capsule de sertissage C1 décrite ci-dessus. La partie fixe creuse 4 de la pompe s'étend à l'intérieur du flacon et est munie, à son extrémité inférieure 4b, d'un tube d'aspiration t plongeant dans le liquide du flacon. La partie fixe creuse 4 de la pompe comprend également un clapet bas Cb, par exemple du type à bille, qui est fermé dans la position de la figure 3A afin d'empêcher le passage de liquide du flacon à l'intérieur de la chambre 4c de la partie fixe creuse 4 de la pompe. La partie haute mobile de la pompe comprend une tigelle d'actionnement creuse 5 qui fait saillie, par une extrémité supérieure 5a débouchant au-delà de la capsule C1 et qui repose à son extrémité inférieure opposée 5b sur une pièce formant piston 6. La pièce formant piston 6 est montée sur un ressort de rappel 7 et est apte à coulisser verticalement dans la chambre 4c de la partie fixe 4 de la pompe. À l'extrémité inférieure 5b de la tigelle d'actionnement 5 un clapet haut Ch, par exemple du type à bille, est prévu pour permettre, selon la position du clapet, ici de la bille (clapet fermé dans la position de la figure 3A), le passage de liquide de la chambre 4c à l'intérieur de la tigelle d'actionnement 5. Le flacon R comprend également un poussoir de distribution ou diffuseur 8 monté sur l'extrémité débouchante 5a de la tigelle d'actionnement et sur lequel l'utilisateur exerce une pression verticale descendante (comme indiqué par la flèche de la figure 3B) afin de distribuer du liquide provenant du contenant, à travers la pompe, puis à l'extérieur. On notera que lorsque l'utilisateur appuie sur le poussoir de distribution 8 (figure 3B), la tigelle d'actionnement 5 de la pompe est enfoncée en position basse. Dans cette position, un orifice périphérique o1 entourant la tigelle d'actionnement 5 est ouvert de manière à permettre le passage d'air extérieur de compensation à l'intérieur de la partie fixe 4 de la pompe. Par ailleurs, dans cette position, le piston 6 sur lequel la tigelle d'actionnement 5 repose descend en dessous d'une ouverture o2 pratiquée dans la paroi de la partie fixe 4 de la pompe. Ainsi, l'air extérieur environnant le flacon peut être introduit à travers l'orifice périphérique o1 autour de la tigelle, puis à travers l'ouverture o2 dans la paroi pour pénétrer à l'intérieur du contenant et compenser ainsi le volume de liquide distribué. Le passage ainsi créé pour l'air de compensation (orifice o1 et ouverture o2) lorsque la pompe est enfoncée constitue une mise à l'air libre du flacon R qui est utilisée dans le mode de réalisation des figures 2 et 4 (après retrait du poussoir de distribution des figures 3A-B) pour introduire du liquide dans le flacon à recharger R retourné, à partir du liquide du flacon source. Lorsque le flacon R est retourné et que du liquide est ainsi introduit à l'intérieur du contenant, l'air présent dans ce contenant emprunte le tube d'aspiration t, la chambre 4c de la partie fixe 4 de la pompe et la tigelle d'actionnement 5 pour être évacué vers l'extérieur comme on le verra par la suite.

Comme représenté sur la figure 2, la pompe du deuxième flacon retourné R comprend une partie fixe 30 qui fait saillie à l'extérieur du flacon, au-delà de la capsule sertie C1 (cette partie fixe présente ici une forme sensiblement cylindrique) et, à une extrémité libre de cette partie fixe, une tigelle coulissante axialement 32 s'étend axialement en éloignement de la partie fixe (vers le bas sur la figure 2). Cette tigelle 32 est apte à occuper deux positions, à savoir une position d'extension par rapport à la partie fixe 30, position dans laquelle l'orifice de mise à l'air libre de la pompe est fermé, et une position enfoncée à l'intérieur de la partie fixe 30, position dans laquelle l'orifice de mise à l'air libre de la pompe est ouvert, ainsi que les clapets internes du mécanisme de la pompe.

Lorsque le flacon R retourné est amené par un utilisateur au contact de la valve de l'interface de remplissage 10, la partie fixe 30 de la pompe est plus particulièrement mise en appui, par sa périphérie externe (ici il s'agit d'un bord libre formant un diamètre externe de la partie fixe), sur la face interne évasée 18b (tronc de cône interne) du premier réceptacle 18 de la première partie 12 de la valve, tandis que la tigelle 32 est mise en appui dans la cavité 20 (deuxième réceptacle). La tigelle 32 vient par son extrémité libre 32a au contact du fond 20a de cette cavité et le conduit interne de la tigelle communique ainsi avec l'extrémité P4.1 du passage P4. Ce passage communique ainsi avec l'intérieur de la tigelle et avec le chemin de fluide qui passe à travers le mécanisme interne de la pompe et permet d'accéder au réservoir du flacon R. Dans cet exemple de réalisation, la cavité 20 présente une forme générale interne sensiblement cylindrique mais, dans d'autres exemples de réalisation, la cavité peut revêtir d'autres formes.

Lors de cette mise en appui, l'utilisateur applique sur le flacon retourné R un effort vertical descendant suivant la flèche F1 (fig. 2). Cet effort d'intensité déterminée est appelé effort d'enfoncement et permet de provoquer l'enfoncement de la pompe à l'intérieur du flacon, à savoir ici l'enfoncement (rétractation) de la tigelle axiale 32 dans la partie fixe 30, ce qui ouvre l'orifice de mise à l'air libre du flacon R. L'effort d'enfoncement qui permet d'obtenir l'enfoncement de la pompe, et donc l'ouverture de la mise à l'air libre, correspond à un effort d'intensité déterminée, par exemple de l'ordre de 2,5 kg. En appliquant cet effort sur la première partie 12 de la valve, l'utilisateur ne déforme pas cette dernière. Ainsi, les deux parties disjointes de liquide P1 et P2 ne sont pas réunies (le passage de liquide est obstrué) et le liquide sous pression dans le flacon source S ne peut donc pas être transféré de ce flacon au flacon R. L'intensité de cet effort est inférieure à l'intensité de l'effort de déformation mentionné plus haut.

La figure 4 illustre la phase de transfert de liquide du flacon source au flacon retourné R. Cette phase est mise en œuvre lorsque l'utilisateur applique sur le flacon retourné R un effort vertical descendant suivant la flèche F2 (fig. 3) qui possède une intensité au moins égale à l'intensité de l'effort de déformation mentionné plus haut. Dans l'exemple décrit, l'effort appliqué est de 3kg. L'effort F2 appliqué est transmis à la valve et notamment aux zones de celle-ci qui sont en contact avec la pompe du flacon à recharger. Plus particulièrement, la partie fixe 30 appuie sur la face interne 18b du réceptacle évasé 18 et la tigelle 32 appuie sur le fond 20a de la cavité 20, ce qui déforme élastiquement les deux parties de valve 12 et 14. La partie 12 s'écrase par compression verticale, ce qui provoque une flexion extérieure ou flambement de la jupe cylindrique 12c2 et le bord libre périphérique supérieur 16c de la pièce intermédiaire 16 pénètre dans le fond de la gorge 12c1, dans la matière de la partie 12. Ainsi, non seulement, l'étanchéité est assurée entre la pièce intermédiaire 16 et la première partie de valve 12 comme décrit plus haut (contact cylindrique entre col 16d et portion 12d de la partie centrale 12a de la première partie de valve 12) mais l'engagement du bord libre 16c (avec la forme décrite ou une forme fonctionnellement équivalente) dans la gorge de la pièce intermédiaire 16 améliore/renforce cette étanchéité. On notera par ailleurs que la flexion extérieure de la jupe 12c2 procure un effet élastique qui s'apparente à celui d'un ressort et qui contribue à faire remonter la première partie de valve (pour lui faire reprendre sa forme initiale non déformée) lorsque l'effort d'appui vertical cesse. La coopération entre le bord libre 16c (avec la forme décrite ou une forme fonctionnellement équivalente) et la gorge de la pièce intermédiaire 16 contribue également à ramener la première partie de valve dans sa position initiale non déformée. Parallèlement, l'enfoncement de la partie 12 dans l'ouverture 16b déforme verticalement la partie inférieure 14 dans sa zone centrale qui n'est pas maintenue entre la pièce intermédiaire 16 et le bord B du flacon S. Cette déformation élastique vers le bas (dans l'ouverture centrale O) de la partie centrale tend à éloigner cette partie de la face interne 16a2 de la pièce intermédiaire 16, ce qui écarte les extrémités débouchantes des parties P1 et P2 de la face interne 16a2. La communication fluidique entre les deux parties P1 et P2 est ainsi autorisée et, dans la mesure où le liquide L du flacon est sous pression dans le flacon S, la pression exercée sur le liquide provoque sa circulation dans le tube plongeur, dans les portions P1, P2 et P3, dans l'espace entre le fond 18a du réceptacle et la partie fixe, puis à l'intérieur de celle-ci à travers l'orifice de mise à l'air libre, jusque dans le réservoir du flacon R. De manière correspondante, lorsque du liquide est transféré du flacon S au flacon R, de l'air contenu dans ce dernier est évacué par le mécanisme interne de la pompe enfoncée (clapets internes ouverts) jusqu'à l'extrémité 32a de la tigelle, puis dans le passage P4 avant de s'échapper vers l'extérieur de l'interface 10, comme indiqué par la flèche latérale f.

La mise en œuvre du système de la figure 4 permet ainsi de transférer de manière simple et efficace du liquide du flacon source S au flacon à recharger R, sans avoir besoin de démonter la pompe de ce dernier, et en utilisant une interface de remplissage à valve élastiquement déformable qui n'utilise pas de pièce en mouvement tel que des ressorts métalliques ou autres organes. Seule la capacité de déformation élastique des deux parties de la valve sont utilisées pour passer d'un état fermé ou obstrué de la valve à un état ouvert de la valve et autorisant le transfert de liquide sous pression. La déformation élastique de la valve permet d'ouvrir la portion de passage de liquide qui est en deux parties disjointes et ainsi d'établir la communication de liquide entre ces deux parties qui, en position non déformée de la valve, sont séparées l'une de l'autre.

Les figures 5 et 6 illustrent (condition de re-remplissage avec un effort de déformation F2 appliqué par l'utilisateur) un autre mode de réalisation de l'invention selon lequel l'interface de remplissage peut s'adapter à différents diamètres de pompes du flacon à re-remplir. En effet, les pompes existantes sur le marché ont des configurations assez semblables les unes par rapport aux autres mais leurs dimensions sont toutefois susceptibles de varier selon le fabricant. Ainsi, une pompe A fabriquée par un fabricant peut présenter, pour la partie fixe 30, un diamètre de 9,3mm et une longueur débouchante de 8,7mm de la figure 2 et, pour la tigelle 32, un diamètre de 3mm et une longueur débouchante de 7,3mm, alors qu'une pompe B fabriquée par un autre fabricant peut présenter, pour la partie fixe 30, un diamètre de 12,1mm et une longueur débouchante de 8mm de la figure 2 et, pour la tigelle 32, un diamètre de 3,7mm et une longueur débouchante de 7mm.

Pour pouvoir s'adapter et donc s'interfacer avec des pompes dont les dimensions peuvent différer d'une pompe à l'autre, les deux réceptacles de l'interface de remplissage, notamment de la première partie 12 de valve, ont respectivement une forme évasée vers l'extérieur de la valve, par exemple tronconique, en direction de la partie fixe 30 et de la tigelle 32 de la pompe du flacon R. Avec une telle configuration de l'interface de remplissage, d'une part, le premier réceptacle est configuré pour servir d'appui à des parties fixes de pompes dont les dimensions peuvent varier d'une pompe à l'autre et, d'autre part, le deuxième réceptacle est configuré pour servir d'appui à des tigelles de pompes dont les dimensions peuvent varier d'une pompe à l'autre.

La figure 5 illustre de manière schématique une interface de remplissage 10' dans laquelle seule la première partie de valve 12' a été modifiée par rapport à la partie 12 des figures précédentes. La deuxième partie 14 est inchangée.

La première partie de valve 12' comprend le premier réceptacle 18' de forme sensiblement tronconique avec sa face interne inclinée 18b', comme le réceptacle 18 des figures précédentes et qui accueille la partie fixe 30' de la pompe P' du flacon R' venant en appui sur son bord périphérique externe 30a'.

La première partie de valve 12' comprend également un deuxième réceptacle 20' dont la cavité a été modifiée et a maintenant une forme évasée orientée vers le haut, tout comme la forme 18', avec une face interne 20b' inclinée.

Sur la figure 5 le diamètre de la tigelle 32' correspond au diamètre du fond 20a' de la cavité évasée 20.

La figure 6A représente un flacon R" avec une pompe P" de dimensions différentes de celles du flacon R' de la figure 5 et illustre la manière dont la partie de valve 12' accueille les organes 30" et 32" de la pompe P".

Comme représenté sur cette figure, le diamètre externe de la partie fixe 30" est supérieur à celui de la partie fixe 30' de la figure 5 et vient ainsi en appui par son bord périphérique externe 30a" contre une zone de contact Z1 de la face inclinée 18b' qui est plus haute, c'est-à-dire plus éloignée par rapport au fond 18a' de la cavité, que sur la figure 5. Sous l'effort vertical d'appui exercé par le bord périphérique externe 30a" contre la face inclinée 18b', le réceptacle 18' se déforme dans la zone de contact Z1 en se creusant, la partie de la face inclinée 18b' située au-dessus de cette zone sur la figure 6A se resserre un peu en fermant l'angle d'évasement et la partie de la face inclinée 18b' située en-dessous de la zone de contact Z1 se déforme également en s'évasant d'avantage(ouverture de l'angle d'évasement) sous l'effet du poids exercé sur la face inclinée.

Parallèlement, la tigelle 32" dont le diamètre est supérieur à celui de la tigelle 32' de la figure 5 ne peut aller jusqu'au fond 20a' de la cavité évasée 20' et vient en appui, par son bord périphérique externe 32a" contre une zone de contact Z2 de la face inclinée 20b' de la cavité, à distance du fond 20a', laissant ainsi un espace libre entre l'extrémité libre de la tigelle 32" et le fond 20a', et déforme latéralement la face inclinée de la cavité comme représenté sur la figure 6A.

Dans les exemples illustrés aux figures 5 et 6A un contact étanche est réalisé entre le bord périphérique externe 30a' (resp. 30a") de la partie fixe 30' (resp. 30") et la face inclinée 18b', de même qu'entre le bord périphérique externe 32a' (resp. 32a") de la tigelle 32' (resp. 32") et le fond 20a' ou la face inclinée de la cavité 20b'. La face inclinée 18b' du premier réceptacle 18' (resp. 18) présente une conicité généralement comprise entre 80 et 100° et, par exemple, de l'ordre de 90° (angle du cône ou angle d'évasement entre les deux parois opposées visibles dans la section longitudinale des figures 5 et 6A et qui forment un cône) pour pouvoir accueillir une pluralité de diamètres de parties fixes de pompes parmi une gamme prédéterminée. De même, la face inclinée 20b" du deuxième réceptacle 20' présente une conicité plus faible, généralement comprise entre 5 et 25° et, par exemple de l'ordre de 20° (angle du cône ou angle d'évasement entre les deux parois opposées visibles dans la section longitudinale des figures 5 et 6A et qui forment un cône) pour pouvoir accueillir une pluralité de diamètres de tigelles de pompes parmi une gamme prédéterminée.

La figure 6B reprend la configuration de la figure 6A (le principe qui suit s'applique également à d'autres dimensions de pompes et de tigelles tel qu'illustré sur la figure 5) et illustre le fait que le flacon à recharger R" peut, malgré une inclinaison par rapport à la verticale suivant laquelle est agencé le flacon S, généralement dans une plage angulaire inférieure ou égale à 15°, voire à 10°, permettre la mise en œuvre du procédé tel qu'il a été décrit plus haut. Ainsi, avec un flacon à recharger R" incliné, la partie fixe 30" de la pompe et la tigelle 32" d'actionnement de la pompe sont inclinées de manière correspondante et le contact opérationnel avec les réceptacles 18' et 20' est assuré :
- le diamètre externe de la partie fixe de pompe 30" vient en appui par son bord périphérique externe 30a" contre une zone de contact Z1' de la face inclinée 18b' qui, grâce à sa souplesse, se déforme élastiquement par rapport à la zone de contact Z1 de la figure 6A du côté où penche le flacon (du côté diamétralement opposé le bord périphérique externe 30a" reste en contact avec une zone de contact Z1" plus haute que Z1' et moins déformée) ;
- la tigelle 32" vient en appui, par son bord périphérique externe 32a", contre une zone de contact Z2' de la face inclinée 20b' de la cavité évasée 20' qui, grâce à sa souplesse, se déforme élastiquement par rapport à la zone de contact Z2 de la figure 6A du côté où penche le flacon (du côté diamétralement opposé le bord périphérique externe 32a" reste en contact avec une zone de contact Z2" plus haute que Z2' et moins déformée).

Les actions d'enfoncement de la pompe et de déformation de la valve élastiquement déformable en deux parties telles que décrites ci-dessus sont donc possibles même avec une inclinaison du flacon à recharger.

A titre d'exemple, la première partie de valve 12, 12' est réalisée dans une matière souple telle qu'un élastomère et il en est de même pour la deuxième partie de valve 14. La pièce intermédiaire 16 (ex : bague encliquetée) est par exemple réalisée dans une matière rigide afin d'éviter toute déformation lors de la mise en œuvre de la valve déformable élastiquement, par exemple en polypropylène.

On notera que la forme évasée du premier réceptacle 18 des figures 1, 2 et 4 permettait déjà d'accueillir des pompes avec des dimensions de parties fixes qui diffèrent de l'une à l'autre.

Dans le mode des figures précédentes le liquide est sous pression à l'intérieur du flacon source qui est rigide. Les figures 7A-10B illustrent différentes variantes de réalisation possibles pour mettre le liquide du flacon source sous pression.

Les figures 7A-7B illustrent une première forme de réalisation dans laquelle le flacon source S1 comprend une enveloppe externe rigide E qui renferme une poche souple déformable Ps soumise à la pression d'un gaz présent dans l'espace entre l'enveloppe et la poche. Tout ce qui a été décrit précédemment concernant la valve en deux parties 12 (resp. 12'), 14 et la pièce intermédiaire 16 s'applique ici. Par contre, ici la pièce intermédiaire 16 est fixée sur le col C' de l'enveloppe externe E et la deuxième partie 14' de valve est légèrement modifiée par l'adjonction d'une jupe cylindrique interne verticale 14'a (ou d'éléments d'extension verticaux) qui permet de pincer le col c de la poche entre cette extension verticale 14'a et la face interne du col C' de l'enveloppe E, et donc de maintenir la poche à l'intérieur de l'enveloppe. Dans cette variante le flacon source ne comporte pas de tube plongeur. La figure 7A représente le système partiel dans un état non déformé de la valve. La figure 7B représente le système complet avec un flacon R à re-remplir qui est retourné et plaqué contre l'interface de remplissage 10" du système partiel de la figure 7A. L'effort de déformation F2 provoque la déformation de la valve et son ouverture (comme expliqué en détail ci-dessus pour le mode des figures 1 à 4) afin de pouvoir transférer du liquide sous pression du flacon S1 au flacon R.

Les figures 8A-8B illustrent une deuxième forme de réalisation qui diffère de la première forme de réalisation des figures 7A-B par le fait que le flacon source S2 ne comporte pas d'enveloppe rigide entourant la poche souple déformable Ps. Ainsi, pour mettre le liquide de la poche sous pression, l'utilisateur comprime la poche Ps avec sa main M comme représenté sur la figure 7B.

Les figures 9A-9B illustrent une troisième forme de réalisation dans laquelle le flacon source S3 comprend un corps formant seringue S3.1 qui est muni, à une extrémité supérieure, d'un col c1 sur lequel est monté la pièce intermédiaire 16 comme déjà décrit plus haut et qui coopère à son extrémité opposée inférieure avec un piston S3.2 monté dans un support fixe, par exemple disposé sur un support horizontal SH. Le corps formant seringue S3.1 renferme du liquide L qui est emprisonné dans le volume intérieur délimité par la face intérieure de la paroi du corps, la partie 14 de valve en partie haute et la face supérieure du piston S3.2. Lorsque l'utilisateur appuie sur le flacon retourné R avec l'effort de déformation F2, comme pour les autres modes et variantes de réalisation, la valve se déforme élastiquement de manière à l'ouvrir et, simultanément, le corps formant seringue S3.1 descend en coulissant à l'intérieur du piston S3.2 (flèche Fv), ce qui exerce une pression p sur le liquide qui est poussé dans le passage de liquide de la valve libéré de toute obstruction, permettant ainsi de transférer du liquide du flacon S3 au flacon R.

Les figures 10A-10B illustrent une troisième forme de réalisation dans laquelle le flacon source S4 comprend un corps formant un soufflet S4.1 qui est muni, à une extrémité supérieure, d'un col c2 sur lequel est monté la pièce intermédiaire 16 comme déjà décrit plus haut. L'extrémité opposée du corps formant soufflet S4.1 est par exemple disposée sur un support horizontal SH. Le corps formant soufflet S4.1 renferme du liquide L qui est emprisonné dans le volume intérieur délimité par la face intérieure de la paroi du corps, la partie 14 de valve en partie haute et la face interne de l'extrémité inférieure du corps formant soufflet S4. Lorsque l'utilisateur appuie sur le flacon retourné R avec l'effort de déformation F2, comme pour les autres modes et variantes de réalisation, la valve se déforme élastiquement de manière à l'ouvrir et, simultanément, le corps formant soufflet S4.1 se comprime en s'affaissant (flèche Fv), ce qui exerce une pression sur le liquide qui est poussé dans le passage de liquide de la valve libéré de toute obstruction, permettant ainsi de transférer du liquide du flacon S4 au flacon R.

On notera que, dans les différentes variantes décrites ci-dessus, l'interface de remplissage peut prendre n'importe quelle forme parmi celles décrites plus haut en référence aux figures 1 à 6B.

## Revendications

1. Système de re-remplissage en liquide d'un flacon, comprenant :
- au moins un premier flacon (S) contenant du liquide et comprenant un fond à une extrémité et une ouverture pour la sortie du liquide du flacon à une extrémité opposée, l'ouverture étant située au-dessus du fond,
- au moins un deuxième flacon (R) à re-remplir avec le liquide du premier flacon (S), le deuxième flacon comprenant un fond à une extrémité et une pompe montée sur le flacon à une extrémité opposée, la pompe étant équipée d'au moins un orifice de mise à l'air libre qui est apte à être ouvert ou fermé selon la position de la pompe, le deuxième flacon (R) étant en position retournée avec la pompe située en-dessous du fond dudit flacon,
- une interface de remplissage disposée entre les deux flacons et comprenant, d'une part, au moins un passage de liquide pour le transfert du liquide sous pression, du premier flacon (S) au deuxième flacon retourné (R) à travers ledit au moins un orifice de mise à l'air libre ouvert de la pompe dudit deuxième flacon et, d'autre part, au moins un passage d'air pour l'évacuation de l'air contenu dans le deuxième flacon retourné (R) vers l'extérieur dudit flacon,
**caractérisé en ce que** l'interface de remplissage comporte une valve élastiquement déformable comprenant deux parties (12, 14) qui sont déformables élastiquement sous l'action d'un effort vertical descendant, dit de déformation, exercé sur le deuxième flacon retourné (R) et ayant une intensité prédéterminée, chaque partie (12, 14) de la valve comprenant une portion (P1, P2, P3) dudit au moins un passage de liquide, les deux parties de la valve comprenant :
- une première partie (12) disposée en vis-à-vis de la pompe du deuxième flacon retourné (R) et qui est configurée pour servir d'appui à la pompe sans se déformer sous l'action d'un effort vertical descendant, dit d'enfoncement, qui est exercé sur le deuxième flacon retourné (R) de manière à enfoncer la pompe à l'intérieur de ce deuxième flacon afin d'ouvrir ledit au moins un orifice de mise à l'air libre,
- une deuxième partie (14) disposée, d'une part, en-dessous de la première partie (12) et contre celle-ci et, d'autre part, en vis-à-vis de ou à l'intérieur de l'ouverture (O) du premier flacon (S), la deuxième partie (14) étant configurée pour occuper deux états, à savoir un premier état non déformé élastiquement dans lequel la portion (P1, P2) dudit au moins un passage de liquide qui s'étend à l'intérieur de la deuxième partie non déformée de la valve est obstruée et, un deuxième état déformé élastiquement dans lequel la deuxième partie (14) est déformée élastiquement et la portion dudit au moins un passage de liquide n'est plus obstruée, le deuxième état déformé élastiquement étant obtenu sous l'action d'un effort vertical descendant qui est exercé sur le deuxième flacon retourné (R) et qui a une intensité au moins égale à l'intensité prédéterminée de l'effort de déformation.

2. Système de re-remplissage en liquide d'un flacon selon la revendication 1, **caractérisé en ce que** la pompe montée sur le deuxième flacon retourné (R) comprend une partie fixe (30) à une extrémité de laquelle s'étend, en éloignement de la partie fixe, une tigelle coulissante (32) qui est apte à adopter, d'une part, une position enfoncée à l'intérieur de la partie fixe et ledit au moins un orifice de mise à l'air libre de la pompe est ouvert dans cette position enfoncée et, d'autre part, une position d'extension par rapport à la partie fixe (30) et ledit au moins un orifice de mise à l'air libre de la pompe est fermé dans cette position d'extension, la première partie (12) de la valve étant disposée en vis-à-vis de la partie fixe (30) et de la tigelle coulissante (32) de la pompe et comprenant, d'une part, un premier réceptacle (18) configuré pour servir d'appui à la partie fixe (30) de la pompe et, d'autre part, un deuxième réceptacle (20) configuré pour servir d'appui à la tigelle (32) de la pompe.

3. Système de re-remplissage en liquide d'un flacon selon la revendication 2, **caractérisé en ce que** le premier réceptacle (18) et le deuxième réceptacle (20) ont respectivement une forme évasée en direction de la partie fixe (30) et de la tigelle (32) de la pompe de manière à ce que, d'une part, le premier réceptacle (18) soit configuré pour servir d'appui à des parties fixes de pompes de dimensions différentes et, d'autre part, le deuxième réceptacle (20) soit configuré pour servir d'appui à des tigelles de pompes de dimensions différentes.

4. Système de re-remplissage en liquide d'un flacon selon la revendication 2 ou 3, **caractérisé en ce que** le premier réceptacle (18) et le deuxième réceptacle (20) ont respectivement une forme évasée en direction de la partie fixe et de la tigelle de la pompe qui est configurée pour servir d'appui respectivement à une partie fixe de pompe et à la tigelle de la pompe qui présentent une inclinaison par rapport à la verticale.

5. Système de re-remplissage en liquide d'un flacon selon la revendication 3 ou 4, **caractérisé en ce que** la forme évasée de chaque réceptacle (18, 20) est tronconique.

6. Système de re-remplissage en liquide d'un flacon selon la revendication 5, **caractérisé en ce que** la forme tronconique du premier réceptacle (18) est définie par un angle de cône compris entre 80 et 100° et/ou la forme tronconique du deuxième réceptacle (20) est définie par un angle de cône compris entre 5 et 25°.

7. Système de re-remplissage en liquide d'un flacon selon l'une des revendications 1 à 6, **caractérisé en ce que** la portion dudit au moins un passage de liquide qui s'étend à l'intérieur de la deuxième partie (14) de la valve est réalisée en deux parties (P1, P2) qui sont disjointes lorsque la deuxième partie de la valve n'est pas déformée et qui communiquent entre elles lorsque la deuxième partie de la valve est déformée.

8. Système de re-remplissage en liquide d'un flacon selon l'une des revendications 1 à 7, **caractérisé en ce que** l'interface de remplissage comporte une pièce intermédiaire (16) qui est montée sur le premier flacon (S) et sur laquelle la valve prend appui.

9. Système de re-remplissage en liquide d'un flacon selon les revendications 7 et 8, **caractérisé en ce que** la deuxième partie (14) de la valve est agencée contre la pièce intermédiaire (16) de telle manière que, lorsque la deuxième partie (14) de la valve n'est pas déformée, les deux parties disjointes (P1, P2) de la portion dudit au moins un passage de liquide débouchent sur la pièce intermédiaire (16) et, lorsque la deuxième partie (14) de la valve est déformée, les deux parties (P1, P2) de la portion dudit au moins un passage de liquide s'écartent de la pièce intermédiaire (16).

10. Procédé de re-remplissage en liquide d'un flacon, **caractérisé en ce que** le procédé est mis en œuvre à partir d'un système qui comprend :
- au moins un premier flacon (S) contenant du liquide et comprenant un fond à une extrémité et une ouverture pour la sortie du liquide du flacon à une extrémité opposée, l'ouverture étant située au-dessus du fond,
- au moins un deuxième flacon (R) à re-remplir avec le liquide du premier flacon (S), le deuxième flacon comprenant un fond à une extrémité et une pompe montée sur le flacon à une extrémité opposée, la pompe étant équipée d'au moins un orifice de mise à l'air libre qui est apte à être ouvert ou fermé selon la position de la pompe, le deuxième flacon (R) étant en position retournée avec la pompe située en-dessous du fond dudit flacon,
- une interface de remplissage disposée entre les deux flacons et comprenant une valve comprenant une première (12) et une deuxième (14) parties élastiquement déformables qui comportent chacune une portion (P1, P2, P3) d'au moins un passage de liquide pour le transfert du liquide sous pression, du premier flacon (S) au deuxième flacon retourné (R) et, au moins un passage d'air (P4) pour l'évacuation de l'air contenu dans le deuxième flacon retourné (R) vers l'extérieur dudit flacon, la pompe du deuxième flacon retourné (R) étant en appui sur la première partie (12) de la valve disposée en vis-à-vis de et la deuxième partie (14) de la valve étant disposée, d'une part, en-dessous de la première partie (12) et contre celle-ci et, d'autre part,
en vis-à-vis de ou à l'intérieur de l'ouverture du premier flacon (S),
le procédé comprenant :
- l'application sur le deuxième flacon retourné (R) d'un effort vertical descendant, dit d'enfoncement, ayant une intensité inférieure à une intensité prédéterminée qui correspond à un effort de déformation, de manière à ce que la pompe du deuxième flacon retourné en appui contre la première partie de valve s'enfonce à l'intérieur de ce deuxième flacon retourné sans déformation de la valve, afin d'ouvrir ledit au moins un orifice de mise à l'air libre du deuxième flacon retourné, lorsque la valve n'est pas déformée ledit au moins un passage de liquide étant obstrué et empêchant le transfert du liquide sous pression du premier flacon (S) au deuxième flacon retourné (R),
- l'application sur le deuxième flacon retourné (R) d'un effort vertical descendant ayant une intensité au moins égale à l'intensité prédéterminée de l'effort de déformation afin de déformer élastiquement les première et deuxième parties de valve, et de libérer ledit au moins un passage de liquide de toute obstruction pour permettre le transfert du liquide sous pression du premier flacon (S) au deuxième flacon retourné (R).

11. Procédé selon la revendication 10, **caractérisé en ce que**, pour transférer du liquide du premier flacon (S) au deuxième flacon retourné (R) :
- soit le liquide présent dans le premier flacon est déjà sous pression lorsque l'effort d'intensité au moins égale à l'intensité prédéterminée de l'effort de déformation est appliqué ;
- soit une pression est appliquée au liquide présent dans le premier flacon lors de la mise en œuvre du procédé.

12. Procédé selon la revendication 10 ou 11, **caractérisé en ce que**, la première partie (12) de la valve comprenant, d'une part, un premier réceptacle (18) de forme évasée configurée pour servir d'appui à une partie fixe (30) de la pompe du deuxième flacon retourné et, d'autre part, un deuxième réceptacle (20) de forme évasée configurée pour servir d'appui à la tigelle (32) de ladite pompe, le deuxième flacon retourné étant incliné par rapport à la verticale de telle manière que la partie fixe de la pompe et la tigelle de ladite pompe inclinées par rapport à la verticale soient en appui respectivement contre le premier réceptacle (18) et le deuxième réceptacle (20).

## Patentansprüche

1. System zum Nachfüllen eines Fläschchens mit Flüssigkeit, umfassend:
- mindestens ein erstes Fläschchen (S), das Flüssigkeit enthält und an einem Ende einen Boden und an einem gegenüberliegenden Ende eine Öffnung für den Austritt von Flüssigkeit aus dem Fläschchen umfasst, wobei sich die Öffnung über dem Boden befindet,
- mindestens ein zweites Fläschchen (R), das mit der Flüssigkeit aus dem ersten Fläschchen (S) nachgefüllt werden soll, das zweite Fläschchen umfassend an einem Ende einen Boden und an einem gegenüberliegenden Ende eine Pumpe, die an dem Fläschchen montiert ist, wobei die Pumpe mit mindestens einer Entlüftungsöffnung ausgestattet ist, die in der Lage ist, je nach Position der Pumpe geöffnet oder geschlossen zu werden, wobei das zweite Fläschchen (R) in umgedrehter Position ist, sich die Pumpe unterhalb des Bodens des Fläschchens befindet,
- eine Füllschnittstelle, die zwischen den zwei Fläschchen angeordnet ist und Folgendes umfasst einerseits mindestens einen Flüssigkeitsdurchgang zum Übertragen der Flüssigkeit unter Druck von dem ersten Fläschchen (S) zu dem zweiten umgedrehten Fläschchen (R) durch die mindestens eine offene Entlüftungsöffnung der Pumpe des zweiten Fläschchens, und andererseits mindestens einen Luftdurchgang zum Ableiten der in dem zweiten umgedrehten Fläschchen (R) enthaltenen Luft zur Außenseite des Fläschchens,
**dadurch gekennzeichnet, dass** die Füllschnittstelle ein elastisch verformbares Ventil umfasst, umfassend zwei Teile (12, 14), die unter der Wirkung einer abwärts gerichteten vertikalen Kraft, der sogenannten Verformungskraft, die auf das zweite umgedrehte Fläschchen (R) ausgeübt wird und eine vorbestimmte Intensität aufweist, elastisch verformbar sind, wobei jeder Teil (12, 14) des Ventils einen Abschnitt (P1, P2, P3) des mindestens einen Flüssigkeitsdurchgangs umfasst, die zwei Teile des Ventils umfassend:
- einen ersten Teil (12), der gegenüber der Pumpe des zweiten umgedrehten Fläschchens (R) angeordnet ist und der konfiguriert ist, um der Pumpe als Stütze zu dienen, ohne sich unter der Wirkung einer vertikalen, nach unten gerichteten Kraft, der sogenannten Eindrückkraft, zu verformen, die auf das zweite umgedrehte Fläschchen (R) ausgeübt wird, um die Pumpe in das Innere dieses zweiten Fläschchens einzudrücken, um die mindestens eine Entlüftungsöffnung zu öffnen,
- einen zweiten angeordneten Teil (14), einerseits unterhalb des ersten Teils (12) und gegen diesen und, andererseits gegenüber oder innerhalb der Öffnung (O) des ersten Fläschchens (S), wobei der zweite Teil (14) konfiguriert ist, um zwei Zustände einzunehmen, nämlich einen ersten, nicht elastisch verformten Zustand, in dem der Abschnitt (P1, P2) des mindestens einen Flüssigkeitsdurchgangs, der sich innerhalb des unverformten zweiten Teils des Ventils erstreckt, blockiert ist, und einen zweiten elastisch verformten Zustand, in dem der zweite Teil (14) elastisch verformt ist und der Abschnitt des mindestens einen Flüssigkeitsdurchgangs nicht mehr blockiert ist, wobei der zweite elastisch verformte Zustand unter der Wirkung einer nach unten gerichteten vertikalen Kraft erlangt wird, die auf das zweite umgedrehte Fläschchen (R) ausgeübt wird und die eine Intensität aufweist, die mindestens gleich wie die vorbestimmte Intensität der Verformungskraft ist.

2. System zum Nachfüllen eines Fläschchens mit Flüssigkeit nach Anspruch 1, **dadurch gekennzeichnet, dass** die an dem zweiten umgedrehten Fläschchen (R) montierte Pumpe einen feststehenden Teil (30) umfasst, an dessen einem Ende sich ein gleitender Stab (32) von dem feststehenden Teil weg erstreckt, der geeignet ist, einerseits, eine in das Innere des feststehenden Teils eingedrückte Position einzunehmen und die mindestens eine Öffnung zur Entlüftung der Pumpe in dieser eingedrückten Position offen ist, und andererseits eine ausgefahrene Position in Bezug auf den feststehenden Teil (30) einzunehmen und die mindestens eine Entlüftungsöffnung der Pumpe in dieser ausgefahrenen Position geschlossen ist, wobei der erste Teil (12) des Ventils gegenüber dem feststehenden Teil (30) und dem gleitenden Stab (32) der Pumpe angeordnet ist und einerseits eine erste Aufnahme (18), die konfiguriert ist, um als Anlage für den feststehenden Teil (30) der Pumpe zu dienen, und andererseits eine zweite Aufnahme (20), die konfiguriert ist, um als Anlage für den Stab (32) der Pumpe zu dienen, umfasst.

3. Verfahren zum Nachfüllen eines Fläschchens mit Flüssigkeit nach Anspruch 2, **dadurch gekennzeichnet, dass** die erste Aufnahme (18) und die zweite Aufnahme (20) jeweils eine Form aufweisen, die sich in Richtung des feststehenden Teils (30) und des Stabs (32) der Pumpe aufweitet, sodass einerseits die erste Aufnahme (18) konfiguriert ist, um als Anlage für feststehende Teile von Pumpen mit unterschiedlichen Abmessungen zu dienen, und andererseits die zweite Aufnahme (20) konfiguriert ist, um als Anlage für Stäbe von Pumpen mit unterschiedlichen Abmessungen zu dienen.

4. System zum Nachfüllen eines Fläschchens mit Flüssigkeit nach Anspruch 2 oder 3, **dadurch gekennzeichnet, dass** die erste Aufnahme (18) und die zweite Aufnahme (20) jeweils eine Form aufweisen, die sich in Richtung des feststehenden Teils und des Stabs der Pumpe aufweitet, die konfiguriert ist, um jeweils als Anlage für einen feststehenden Teil der Pumpe und den Stab der Pumpe zu dienen, die eine Neigung in Bezug auf die Vertikale aufweisen.

5. System zum Nachfüllen eines Fläschchens mit Flüssigkeit nach Anspruch 3 oder 4, **dadurch gekennzeichnet, dass** die sich erweiternde Form jeder Aufnahme (18, 20) kegelstumpfartig ist.

6. System zum Nachfüllen eines Fläschchens mit Flüssigkeit nach Anspruch 5, **dadurch gekennzeichnet, dass** die Kegelstumpfform der ersten Aufnahme (18) durch einen Kegelwinkel zwischen 80 und 100° definiert ist und/oder die Kegelstumpfform der zweiten Aufnahme (20) durch einen Kegelwinkel zwischen 5 und 25° definiert ist.

7. System zum Nachfüllen eines Fläschchens mit Flüssigkeit nach einem der Ansprüche 1 bis 6, **dadurch gekennzeichnet, dass** der Abschnitt des mindestens einen Flüssigkeitsdurchgangs, der sich innerhalb des zweiten Teils (14) des Ventils erstreckt, aus zwei Teilen (P1, P2) besteht, die nicht miteinander in Verbindung sind, wenn der zweite Teil des Ventils nicht verformt wird, und die miteinander in Verbindung sind, wenn der zweite Teil des Ventils verformt wird.

8. System zum Nachfüllen eines Fläschchens mit Flüssigkeit nach einem der Ansprüche 1 bis 7, **dadurch gekennzeichnet, dass** die Füllschnittstelle ein Zwischenstück (16) umfasst, das an dem ersten Fläschchen (S) montiert ist und an dem das Ventil anliegt.

9. System zum Nachfüllen eines Fläschchens mit Flüssigkeit nach den Ansprüchen 7 und 8, **dadurch gekennzeichnet, dass** der zweite Teil (14) des Ventils an dem Zwischenstück (16) angeordnet ist, sodass, wenn der zweite Teil (14) des Ventils nicht verformt ist, die zwei nicht verbundenen Teile (P1, P2) des Abschnitts des mindestens einen Flüssigkeitsdurchgangs an dem Zwischenstück (16) münden und, wenn der zweite Teil (14) des Ventils verformt ist, die zwei Teile (P1, P2) des Abschnitts des mindestens einen Flüssigkeitsdurchgangs sich von dem Zwischenstück (16) wegbewegen.

10. Verfahren zum Nachfüllen eines Fläschchens mit Flüssigkeit, **dadurch gekennzeichnet, dass** das Verfahren von einem System aus durchgeführt wird, das Folgendes umfasst:
- mindestens ein erstes Fläschchen (S), das Flüssigkeit enthält und an einem Ende einen Boden und an einem gegenüberliegenden Ende eine Öffnung für den Austritt von Flüssigkeit aus dem Fläschchen umfasst, wobei sich die Öffnung über dem Boden befindet,
- mindestens ein zweites Fläschchen (R), das mit der Flüssigkeit aus dem ersten Fläschchen (S) nachgefüllt werden soll, das zweite Fläschchen umfassend einen Boden an einem Ende und eine an dem Fläschchen montierte Pumpe an einem gegenüberliegenden Ende, wobei die Pumpe mit mindestens einer Entlüftungsöffnung ausgestattet ist, die je nach Position der Pumpe geöffnet oder geschlossen werden kann, wobei das zweite Fläschchen (R) in umgedrehter Position ist, und sich die Pumpe unterhalb des Bodens des Fläschchens befindet,
- eine Füllschnittstelle, die zwischen den zwei Fläschchen angeordnet ist und ein Ventil mit einem ersten (12) und einem zweiten (14) elastisch verformbaren Teil umfasst, die jeweils einen Abschnitt (P1, P2, P3) mindestens eines Flüssigkeitsdurchgangs zum Übertragen der Flüssigkeit unter Druck von dem ersten Fläschchen (S) zu dem zweiten umgedrehten Fläschchen (R) umfassen, und mindestens einen Luftdurchgang (P4) zum Evakuieren der in dem zweiten umgedrehten Fläschchen (R) enthaltenen Luft zur Außenseite der Fläschchen, wobei die Pumpe des zweiten umgedrehten Fläschchens (R) auf dem ersten Teil (12) des Ventils aufliegt, der gegenüber angeordnet ist, und der zweite Teil (14) des Ventils einerseits unter dem ersten Teil (12) und gegen diesen und andererseits gegenüber von oder im Inneren der Öffnung des ersten Fläschchens (S) angeordnet ist,
das Verfahren umfassend:
- Ausüben einer vertikalen, nach unten gerichteten Kraft auf das zweite umgedrehte Fläschchen (R), die sogenannte Eindrückkraft, und eine Intensität aufweist, die geringer ist als eine vorbestimmte Intensität, die einer Verformungskraft entspricht, sodass die Pumpe des zweiten umgedrehten Fläschchens, die an dem ersten Ventilteil anliegt, in das Innere dieses zweiten umgedrehten Fläschchens eindringt, ohne dass das Ventil verformt wird, um die mindestens eine Entlüftungsöffnung des zweiten umgedrehten Fläschchens zu öffnen, wenn das Ventil nicht verformt ist, wobei der mindestens eine Flüssigkeitsdurchgang blockiert ist und das Übertragen der unter Druck stehenden Flüssigkeit von dem ersten Fläschchens (S) zu dem zweiten umgedrehten Fläschchen (R) verhindert,
- Ausüben einer vertikalen Abwärtskraft auf das zweite umgedrehte Fläschchen (R) mit einer Stärke, die mindestens gleich wie die vorbestimmte Intensität der Verformungskraft ist, um den ersten und den zweiten Ventilteil elastisch zu verformen und den mindestens einen Flüssigkeitsdurchgang von jeglicher Blockierung zu befreien, um ein Übertragen der Flüssigkeit unter Druck von dem ersten Fläschchen (S) zu dem zweiten umgedrehten Fläschchen (R) zu ermöglichen.

11. Verfahren nach Anspruch 10, **dadurch gekennzeichnet, dass** zum Überführen von Flüssigkeit aus dem ersten Fläschchen (S) in das zweite, umgedrehte Fläschchen (R):
- die Flüssigkeit in dem ersten Fläschchen bereits unter Druck steht, wenn die Kraft mit einer Intensität, die mindestens gleich wie die vorbestimmte Intensität der Verformungskraft ist, ausgeübt wird;
- - oder es wird bei der Durchführung des Verfahrens ein Druck auf die Flüssigkeit in dem ersten Fläschchen ausgeübt.

12. Verfahren nach Anspruch 10 oder 11, **dadurch gekennzeichnet, dass** der erste Teil (12) des Ventils einerseits eine erste Aufnahme (18) mit konischer Form umfasst, die konfiguriert ist, um als Anlage für einen feststehenden Teil (30) der Pumpe des zweiten umgedrehten Fläschchens zu dienen, und andererseits, eine zweite Aufnahme (20) mit aufgeweiteter Form, die konfiguriert ist, um als Anlage für den Stab (32) der Pumpe zu dienen, wobei das zweite umgedrehte Fläschchen in Bezug auf die Vertikale geneigt ist, sodass der feststehende Teil der Pumpe und der Stab der Pumpe, die in Bezug auf die Vertikale geneigt sind, jeweils an der ersten Aufnahme (18) und der zweiten Aufnahme (20) anliegen.

## Claims

1. A system for refilling a bottle with liquid, comprising:
- at least a first bottle (S) containing liquid and comprising a bottom at one end and an opening for the liquid to exit the bottle at an opposite end, the opening being located above the bottom,
- at least a second bottle (R) to be refilled with the liquid from the first bottle (S), the second bottle comprising a bottom at one end and a pump mounted on the bottle at an opposite end, the pump being equipped with at least one vent port which is capable of being opened or closed depending on the position of the pump, the second bottle (R) being in the inverted position with the pump located below the bottom of said bottle,
- a filling interface disposed between the two bottles and comprising, on the one hand, at least one liquid passage for transferring the liquid under pressure, from the first bottle (S) to the second inverted bottle (R) through said opened at least one vent port of the pump of said second bottle and, on the other hand, at least one air passage for the evacuation of the air contained in the second inverted bottle (R) towards the outside of said bottle, **characterized in that** the filling interface includes an elastically deformable valve comprising two parts (12, 14) which are elastically deformable under the action of a downward vertical force, called deformation force, exerted on the second inverted bottle (R) and having a predetermined intensity, each part (12, 14) of the valve comprising a portion (P1, P2, P3) of said at least one liquid passage, the two parts of the valve comprising:
- a first part (12) disposed opposite the pump of the second inverted bottle (R) and which is configured to be used as a support for the pump without deforming under the action of a downward vertical force, called depression force, which is exerted on the second inverted bottle (R) so as to depress the pump inside this second bottle in order to open said at least one vent port,
- a second part (14) disposed, on the one hand, below the first part (12) and against it and, on the other hand, opposite or inside the opening (O) of the first bottle (S), the second part (14) being configured to be in two states, namely a first non-elastically deformed state in which the portion (P1, P2) of said at least one liquid passage which extends inside the second non-deformed part of the valve is obstructed and, a second elastically deformed state in which the second part (14) is elastically deformed and the portion of said at least one liquid passage is no longer obstructed, the second elastically deformed state being obtained under the action of a downward vertical force which is exerted on the second inverted bottle (R) and which has an intensity at least equal to the predetermined intensity of the deformation force.

2. The system for refilling a bottle with liquid according to claim 1, **characterized in that** the pump mounted on the second inverted bottle (R) comprises a fixed part (30) at one end of which extends, away from the fixed part, a sliding pin (32) which is capable of adopting, on the one hand, a depressed position inside the fixed part and said at least one vent port of the pump is open in this depressed position and, on the other hand, an extended position relative to the fixed part (30) and said at least one vent port of the pump is closed in this extended position, the first part (12) of the valve being disposed opposite the fixed part (30) and the sliding pin (32) of the pump and comprising, on the one hand, a first receptacle (18) configured to be used as a support for the fixed part (30) of the pump and, on the other hand, a second receptacle (20) configured to be used as a support for the pin (32) of the pump.

3. The system for refilling a bottle with liquid according to claim 2, **characterized in that** the first receptacle (18) and the second receptacle (20) respectively have a flared shape towards the fixed part (30) and the pin (32) of the pump so that, on the one hand, the first receptacle (18) is configured to be used as a support for fixed parts of pumps of different dimensions and, on the other hand, the second receptacle (20) is configured to be used as a support for pins of pumps of different dimensions.

4. The system for refilling a bottle with liquid according to claim 2 or 3, **characterized in that** the first receptacle (18) and the second receptacle (20) respectively have a flared shape towards the fixed part and the pin of the pump which is configured to be used as a support respectively for a fixed pump part and for the pin of the pump which have an inclination relative to the vertical.

5. The system for refilling a bottle with liquid according to claim 3 or 4, **characterized in that** the flared shape of each receptacle (18, 20) is frustoconical.

6. The system for refilling a bottle with liquid according to claim 5, **characterized in that** the frustoconical shape of the first receptacle (18) is defined by a cone angle comprised between 80° and 100° and/or the frustoconical shape of the second receptacle (20) is defined by a cone angle comprised between 5° and 25°.

7. The system for refilling a bottle with liquid according to one of claims 1 to 6, **characterized in that** the portion of said at least one liquid passage which extends inside the second part (14) of the valve is made in two parts (P1, P2) which are disjointed when the second part of the valve is not deformed and which communicate with each other when the second part of the valve is deformed.

8. The system for refilling a bottle with liquid according to any one of claims 1 to 7, **characterized in that** the filling interface includes an intermediate piece (16) which is mounted on the first bottle (S) and on which is supported the valve.

9. The system for refilling a bottle with liquid according to claims 7 and 8, **characterized in that** the second part of the valve is arranged against the intermediate piece (16) in such a way that, when the second part (14) of the valve is not deformed, the two disjointed parts (P1, P2) of the portion of said at least one liquid passage open onto the intermediate piece (16) and, when the second part (14) of the valve is deformed, the two parts (P1, P2) of the portion of said at least one liquid passage move away from the intermediate piece (16).

10. A method for refilling a bottle with liquid, **characterized in that** the method is implemented using a system which comprises:
- at least a first bottle (S) containing liquid and comprising a bottom at one end and an opening for the liquid to exit the bottle at an opposite end, the opening being located above the bottom,
- at least a second bottle (R) to be refilled with the liquid from the first bottle (S), the second bottle comprising a bottom at one end and a pump mounted on the bottle at an opposite end, the pump being equipped with at least one vent port which is capable of being opened or closed depending on the position of the pump, the second bottle (R) being in the inverted position with the pump located below the bottom of said bottle,
- a filling interface disposed between the two bottles and comprising a valve comprising a first (12) and a second (14) elastically deformable parts which each include a portion (P1, P2, P3) of at least one liquid passage for the transfer of the liquid under pressure, from the first bottle (S) to the second inverted bottle (R) and, at least one air passage (P4) for evacuating the air contained in the second inverted bottle (R) towards the outside of said bottle, the pump of the second inverted bottle (R) being supported on the first part (12) of the valve disposed opposite thereto and the second part (14) of the valve being disposed, on the one hand, below the first part (12) and against it and, on the other hand, opposite or inside the opening of the first bottle (S), the method comprising:
- the application to the second inverted bottle (R) of a downward vertical force, called depression force, having an intensity less than a predetermined intensity which corresponds to a deformation force, so that the pump of the second inverted bottle supported against the first valve part is depressed inside this second inverted bottle without deformation of the valve, in order to open said at least one vent port of the second inverted bottle, when the valve is not deformed, said at least one liquid passage being obstructed and preventing the transfer of the liquid under pressure from the first bottle (S) to the second inverted bottle (R),
- the application to the second inverted bottle (R) of a downward vertical force having an intensity at least equal to the predetermined intensity of the deformation force in order to elastically deform the first and second valve parts, and to free said at least one liquid passage from any obstruction to allow the transfer of the liquid under pressure from the first bottle (S) to the second inverted bottle (R).

11. The method according to claim 10, **characterized in that**, to transfer liquid from the first bottle (S) to the second inverted bottle (R):
- either the liquid present in the first bottle is already under pressure when the force of intensity at least equal to the predetermined intensity of the deformation force is applied;
- or a pressure is applied to the liquid present in the first bottle during the implementation of the method.

12. The method according to claim 10 or 11, **characterized in that** the first part (12) of the valve comprising, on the one hand, a first receptacle (18) of flared shape configured to be used as a support for a fixed part (30) of the pump of the second inverted bottle and, on the other hand, a second receptacle (20) of flared shape configured to be used as a support for the pin (32) of said pump, the second inverted bottle being inclined relative to the vertical in such a way that the fixed part of the pump and the pin of said pump inclined relative to the vertical are respectively supported against the first receptacle (18) and the second receptacle (20).
